# EUROPÄISCHE PATENTSCHRIFT

(11) **EP 0 909 592 B1**
(45) Veröffentlichungstag und Bekanntmachung des Hinweises auf die Patenterteilung: **02.01.2003**
(21) Anmeldenummer: 98119515.9
(22) Anmeldetag: 15.10.1998
(51) Int. Cl.: B08B 6/00

(54) **Verfahren zur elektrostatischen Oberflächenentladung und Entstaubung von Werkstücken und Vorrichtung zur Durchführung des Verfahrens**
Method for the electrostatic surface discharge and dedusting of workpieces and device for carrying out the method
Procédé pour la décharge superficielle électrostatique et le dépoussiérage de pièces et dispositif pour mettre en oeuvre le procédé

(30) Priorität: 17.10.1997 DE 19746028
(43) Veröffentlichungstag der Anmeldung: 21.04.1999
(73) Patentinhaber: Kist, Peter, 83377 Penzberg (DE)
(72) Erfinder: Kist, Peter, 83377 Penzberg (DE)
(74) Vertreter: Bohnenberger, Johannes, Dr.

(56) Entgegenhaltungen:
- DE-A- 1 786 277
- DE-A- 2 240 976
- DE-A- 2 605 895
- DE-A- 3 820 931

## Beschreibung

Die Erfindung betrifft ein Verfahren zur elektrostatischen Oberflächenentladung, insbesondere für die Reinigung und Entstaubung von Werkstückoberflächen, sowie eine Vorrichtung zur Durchführung des Verfahrens.

Aus der DE-OS 38 20 931 ist ein Verfahren zur elektrostatischen Oberflächenentladung und Entstaubung von unterschiedlichen Oberflächen aus verschiedenen Werkstoffen bekannt, bei dem mittels zweier parallel in einem Ionisierungsraum angeordnete Ionisierungsstäbe zwei sowohl positive als auch negative Ionen enthaltende Ionenströme erzeugt und diese mittels eines zwischen ihnen strömenden Luftstrahls, der in einem Neigungswinkel auf die Oberfläche eines zu entstaubenden Werkstückes geleitet wird, mitgerissen werden, wobei nach der elektrostatischen Oberflächenentladung die Luft mit den darin enthaltenen Staubteilchen abgesaugt wird. Die Vorrichtung zur Durchführung dieses Verfahren weist im Ionisierungsraum eine Oberfläche auf, die zwei parallel angeordnete Ionisierungsstäbe und dazwischen angeordnete Flachstrahldüsen trägt, wobei die Fläche gegenüber einer Horizontalfläche in Richtung auf einen benachbarten Absaugkanal geneigt ist, um den aus der Flachstrahldüse austretenden Luftstrom mit einem Neigungswinkel gegen die Oberfläche eines zu entstaubenden oder zu reinigenden Werkstücks zu leiten.

Hierbei werden durch den Luftstrom, der entgegen der Bewegungsrichtung eines unterhalb dieser Vorrichtung bewegten und zu entstaubenden Materials auf dessen Oberfläche geleitet wird, nach erfolgter elektrostatischer Oberflächenentladung die Staubteilchen gezielt einem Absaugsystem zugeführt und anschließend abgesaugt. Damit ist zwar eine wirksame Entfernung elektrostatisch gebundener Partikel von der Werkstückoberfläche bei gleichzeitiger Vermeidung der Abgabe von Staubteilchen an die Umwelt möglich, eine wirksame Entfernung von beispielsweise noch mechanisch oder hygroskopisch gebundenen Partikeln von der Werkstückoberfläche ist mit diesem Verfahren beziehungsweise dieser Vorrichtung jedoch nicht möglich.

Aus der DE-A-1 786 277 ist ein weiteres Verfahren zur elektrostatischen Oberflächenentladung und Entstaubung von Werkstücken bekannt, bei dem mit einem ersten lonisierungsstab positive und negative lonen erzeugt und auf die Werkstückoberfläche geleitet werden, anschließend die Staubpartikel mit einer in einer Bürstenkammer angeordneten Bürste von der Werkstückoberfläche abgelöst und zu einem in die Bürstenkammer mündenden Absaugkanal gefördert und abgesaugt werden, und in einem in Zuführrichtung des Werkstückes betrachtet nachfolgenden Bereich der Bürstenkammer mit einem zweiten lonisierungsstab positive und negative lonen erzeugt und mittels eines durch Löcher in die Bürstenkammer austretenden Luftstrahls auf die entstaubte Werkstückoberfläche und einen Teilbereich der Bürste geleitet werden.

Damit werden zum einen elektrostatisch gebundene Partikel und durch die Bürste auch beispielsweise hygroskopisch oder mechanisch gebundene Partikel wirksam von der Werkstückoberfläche entfernt und einem Absaugsystem zugeführt, so daß die Gefehr reduziert wird, daß sie nicht in die Umgebung gelangen und dort möglicherweise andere Werkstücke kontaminieren können. Zum anderen ist mit der Bürste noch eine gewisse mechanische Bearbeitung der Werkstückoberfläche möglich, beispielsweise wenn nach einer Laminatsbeschichtung des Werkstückes eine Kantenreinigung erfolgen muß.

Vor diesem Hintergrund ist es daher Aufgabe der vorliegenden Erfindung, ein Verfahren zur elektrostatischen Oberflächenentladung und Entstaubung von Werkstücken zur Verfügung zu stellen, mit dem nicht nur elektrostatisch gebundene Partikel, sondern auch beispielsweise hygroskopisch oder mechanisch gebundene Partikel von Materialoberflächen entfernt werden können, und mit dem zugleich ein sicheres Absaugen der abgelösten Staubteilchen gewährleistet wird, sowie eine Vorrichtung zur Durchführung des Verfahrens zu schaffen.

Diese Aufgabe wird erfindungsgemäß durch ein Verfahren gelöst, bei dem mit einem ersten Ionisierungsstab positive und negative Ionen erzeugt und auf die Werkstückoberfläche geleitet werden, anschließend die Staubpartikel mit mindestens einer in einer Bürstenkammer angeordneten Bürste von der Werkstückoberfläche abgelöst und zu einem in Zuführrichtung des Werkstückes betrachtet vor der Bürste in die Bürstenkammer mündenden Absaugkanal gefördert und abgesaugt werden, in einem in Zuführrichtung der Werkstückoberfläche betrachtet nachfolgenden Bereich der Bürstenkammer mittels mindestens eines durch Düsen in die Bürstenkammer austretenden, vorzugsweise in einem Winkel auf die Werkstückoberfläche gerichteten Luftstrahls ein Überdruck erzeugt wird, und mit einem zweiten Ionisierungsstab positive und negative Ionen erzeugt und auf die entstaubte Werkstückoberfläche und mindestens einen Teilbereich der Bürste geleitet werden.

Durch die Erzeugung eines Überdrucks in einem nachfolgenden Bereich der Bürstenkammer wird ein "Luftschild" und damit ein sicheres und wirksames Mittel gegen eine Partikeldurchschleusung geschaffen und damit die Gefahr weiter reduziert, daß von der Werkstückoberfläche abgelöste Partikel in die Umgebung gelangen und dort möglicherweise andere Werkstücke kontaminieren.

Mit dem ersten, vorgeschalteten Ionisierungsstab wird eine Vorionisation durchgeführt, die die elektrostatisch aufgeladene und verunreinigte Oberfläche des Werkstückes auf dessen gesamter Breite entlädt und die elektrostatischen Bindungskräfte zwischen Staubpartikel und Oberfläche aufhebt. Nachfolgend können dann die elektrostatisch entladenen, unter Umständen jedoch noch mechanisch oder hygroskopisch gebundenen Partikel mit der Bürste von der Werkstückoberfläche abgelöst und zu dem Absaugkanal befördert und abgesaugt werden. Der nachgeschaltete, zweite Ionisierungsstab führt eine Nachionisation durch, die eine kontinuierliche Entladung der Bürste und der Werkstückoberfläche bewirkt, so daß keine weitere Verschmutzung der Werkstückoberfläche nach erfolgter Reinigung und Entstaubung erfolgen kann.

Obgleich der Luftstrahl in einem beliebigen Winkel auf die Werkstückoberfläche gerichtet werden kann, ist es doch von Vorteil, wenn gemäß einer bevorzugten Ausführungsform der Luftstrahl in einem Winkel gegen die Zuführrichtung des Werkstückes auf die Werkstückoberfläche und die Bürste gerichtet ist und die Borsten im Kontaktbereich zum Werkstück gegen die Zuführrichtung umbiegt, so daß die Borsten in diesem Bereich verdichtet werden. Damit erfolgt zum einen eine Reinigung der Borsten von möglicherweise noch anhaftenden Restpartikeln, zum anderen ist durch die Verdichtung der Borsten, die durch den Luftstrahl zusammengedrückt werden, eine intensivere und damit effektivere Reinigung der Werkstückoberfläche möglich.

Vorteilhaft ist es auch, wenn gemäß einer weiteren Ausführungsform ein Teil der durch den Luftstrahl zugeführten Luft zwischen der Bürste und der oberen Begrenzung der Bürstenkammer zum Absaugkanal geleitet wird. Damit wird zuverlässig verhindert, daß von der Werkstückoberfläche abgelöste Partikel, statt in den Absaugkanal geleitet zu werden, durch diesen Zwischenraum aus der Vorrichtung und in die Umgebung gelangen.

Wenngleich die Bürste beliebig ausgebildet sein kann, sofern sie ein wirksames Ablösen von Partikeln von der Werkstückoberfläche ermöglicht, ist es doch von Vorteil, wenn die Staubpartikel durch eine rotierende Bürste von der Werkstückoberfläche abgelöst werden. Damit kann zum einen durch einen entsprechenden Antrieb der Bürste die Relativbewegung zwischen der Bürste und der Werkstückoberfläche erhöht werden, was zu einer deutlich verbesserten Reinigungswirkung beiträgt. Zum anderen kann durch eine entgegengesetzt zur Zuführrichtung des Werkstückes rotierende Bürste eine gezielte Förderung der abgelösten Partikel zum Absaugkanal erfolgen.

Eine rotierende Bürste ist insbesondere zum Reinigen von ebenen Werkstückoberflächen geeignet. Durch eine Verstellung der rotierenden Bürste in der Höhe lassen sich jedoch auch unebene Werkstückoberflächen effektiv reinigen, so daß gemäß einer vorteilhaften Ausführungsform die Bürste zum Reinigen von Vertiefungen und Erhöhungen zumindest bereichsweise in der Höhe verstellt wird.

Obgleich der Luftstrahl mit beliebigen Düsen erzeugt werden kann, sofern damit eine ausreichende Luftzuführung möglich ist, ist es doch von Vorteil, wenn der Luftstrahl mittels Flachstrahldüsen erzeugt wird. Damit läßt sich auf einfache Weise ein scharfer Luftstrom realisieren, mit dem vorteilhafterweise dann einfach ein Luftschild erzeugt und überdies zweckmäßigerweise die Ionen des zweiten Ionisierungsstabes zum Kontaktbereich von Bürste und Werkstück geleitet werden können. Zum einen wird damit, wie oben beschrieben, das Austreten von abgelösten Partikeln aus der Vorrichtung verhindert, und zum anderen wird die kontinuierliche Entladung der Bürste und der Materialoberfläche bei der Nachionisation verbessert.

Die erfindungsgemäße Vorrichtung zur Durchführung des beschriebenen Verfahrens weist mindestens eine in einer Bürstenkammer angeordnete Bürste zum Bürsten der Werkstückoberfläche auf, einen ersten Ionisierungsstab zur Erzeugung positiver und negativer Ionen, der in Zuführrichtung des zu entladenden und reinigenden Werkstücks betrachtet vor der Bürstenkammer angeordnet ist, mindestens einen in die Bürstenkammer mündenden Absaugkanal zum Absaugen der von der Werkstückoberfläche abgelösten Partikel, wobei der Absaugkanal in Zuführrichtung des Werkstückes betrachtet vor der Bürste in die Bürstenkammer mündet, mindestens eine nach der Bürste angeordnete Düse zum Zuführen eines Luftstrahls in einen nach der Bürste angeordneten Bereich der Bürstenkammer, in dem dadurch ein Überdruck erzeugt wird, und einen nach der Düse angeordneten zweiten Ionisierungsstab zur Erzeugung positiver und negativer Ionen.

Durch die Anordnung des ersten Ionisierungsstabes zur Vorionisation vor der Bürstenkammer wird das zu entladende und entstaubende Werkstück vor dem Eintritt in die Bürstenkammer entladen. Dadurch werden die elektrostatischen Bindungskräfte zwischen Partikeln und Oberfläche des Werkstückes aufgehoben. In der nachfolgenden Bürstenkammer werden die entladenen und unter Umständen noch mechanisch oder hygroskopisch gebundenen Partikel mit der Bürste von der Werkstückoberfläche gelöst und dem zwischen der Bürste und dem ersten Ionisierungsstab mündenden Absaugkanal zugeführt und abgesaugt. Die nach der Bürste angeordnete Düse zum Zuführen eines Luftstrahls in die Bürstenkammer bewirkt, daß dort ein Überdruck erzeugt wird und folglich ein Luftschild geschaffen wird, welches den Austritt von abgelösten Partikeln aus der Vorrichtung verhindert. Der abschließend angeordnete zweite Ionisierungsstab zur Nachionisation schließlich bewirkt eine kontinuierliche Entladung der Bürste und der Materialoberfläche, so daß nach der erfolgten Entstaubung und Reinigung der Werkstückoberfläche keine weitere Verschmutzung durch statische Aufladung erfolgen kann.

Die Bürste kann hierbei beliebig ausgebildet sein, sofern sie ein zuverlässiges Ablösen von unter Umständen mechanisch oder hygroskopisch gebundenen Partikeln von der Werkstückoberfläche ermöglicht. Vorteilhafterweise ist die Bürste jedoch als rotierende Walzenbürste ausgebildet, da damit die Werkstückoberfläche kontinuierlich gebürstet werden kann, was zu einer deutlich verbesserten Reinigungswirkung führt. Zudem kann durch einen entsprechenden Antrieb die Relativbewegung zwischen Bürste und Werkstückoberfläche erhöht werden, was ebenfalls zu einer verbesserten Reinigungswirkung beiträgt. Schließlich wird auch durch eine vorteilhafte Rotation der Bürste entgegen der Zuführrichtung des zu entstaubenden und reinigenden Werkstückes die Zuführung der abgelösten Partikel zum Absaugkanal und damit deren effektive Absaugung weiter deutlich gesteigert.

Gemäß einer bevorzugten Ausführungsform ist die Bürste höhenverstellbar ausgebildet, so daß zum einen ein Verschleiß der Bürste ausgeglichen werden kann, und zum anderen eine Anpassung an eine Vertiefung beziehungsweise Erhöhung der Werkstückoberfläche möglich ist. Damit ist eine sichere und zuverlässige Reinigung der Werkstückoberfläche auch bei einer unebenen Werkstückoberfläche und nach einem längeren Betriebszeitraum möglich.

Die Bürste kann einteilig ausgebildet sein, was insbesondere im Hinblick auf eine Montage der Bürste Vorteile bietet. Bevorzugt ist die Bürste jedoch aus Segmenten zusammengesetzt, damit zum einen leicht nach Art eines Baukastens beliebige Arbeitsbreiten der Vorrichtung realisiert werden können. Zum anderen können in einer Bürste Segmente mit unterschiedlichen Borstenmaterialien oder Borstendichten verwendet werden, so daß eine Anpassung an eine Werkstückoberfläche möglich ist, die unterschiedliche Bereiche aufweist. So kann beispielsweise bei der Reinigung einer Karte, die einen Magnetstreifen aufweist, in diesem Bereich ein Bürstensegment mit weichem Borstenmaterial angeordnet werden, um den empfindlichen Magnetstreifen nicht zu beschädigen. Zudem können bei einem ungleichmäßigen Verschleiß der Bürste die jeweiligen einzelnen Elemente ausgetauscht werden, ohne gleich die ganze Bürste zu ersetzen.

Zur Verbesserung der Absaugung der von der Bürste abgelösten Partikel ist die Mündung des Absaugkanals als im Querschnitt düsenförmiger Lippenkanal ausgebildet. Durch die düsenförmige Ausbildung der Mündung des Absaugkanals wird ein Luftstrom mit einer hohen Luftgeschwindigkeit geschaffen, der die abgelösten Partikel sicher und zuverlässig in den Absaugkanal leitet. Vorteilhafterweise ist dabei die äußere Lippe mit geringem Abstand benachbart zur Werkstückoberfläche angeordnet, während die innere Lippe nach oben höhenversetzt ausgebildet ist. Damit bildet die äußere Lippe des Absaugkanals die vordere Begrenzungswand der Bürstenkammer und gleichzeitig eine Zuführung für die abgelösten Partikel zum Absaugkanal, so daß diese sicher und zuverlässig aus der Bürstenkammer geleitet werden.

Die Düse ist vorteilhafterweise als Flachstrahldüse ausgebildet, da damit einfach ein scharfer Luftstrom erzeugt und somit ein Luftschild geschaffen werden kann, welches den Austritt abgelöster Partikel aus der Vorrichtung wirksam verhindert. Vorteilhafterweise ist die Flachstrahldüse dabei so entgegen der Zuführrichtung des Werkstückes geneigt angeordnet, daß der Luftstrom sowohl auf die Werkstückoberfläche als auch auf mindestens den Kontaktbereich der Bürste mit der Werkstückoberfläche gerichtet ist. Damit wird zum einen sowohl die Nachionisation der Werkstückoberfläche und der Bürste verbessert, da die Ionen dann in diesem Bereich besser verteilt werden. Zum anderen werden die Borsten im Kontaktbereich der Bürste mit der Werkstückoberfläche umgebogen und verdichtet, so daß die Reinigungswirkung der Bürste hier deutlich verbessert ist.

Vorteilhafterweise wird für die Vorrichtung ein Gehäuse aus Aluminiumstranggußprofil verwendet, da dieses einfach mit den erforderlichen Ausnehmungen herzustellen ist. Zudem können durch die Verwendung eines Gehäuses aus Aluminiumstranggußprofil Vorrichtungen in beliebigen Abmessungen und damit optimal an den jeweiligen Anwendungsfall angepaßt hergestellt werden.

Vorteilhafterweise weist das Gehäuse an seiner Außenseite eine Anzahl von Nuten auf, die vorzugsweise als T-Nuten ausgebildet sind, so daß die Vorrichtung einfach und sicher befestigt werden kann.

Um auch die Entstaubung und Entladung von Werkstücken mit einer geringeren als der vorgesehenen maximalen Breite zu ermöglichen, weist das Gehäuse vorteilhafterweise eine Vorrichtung zur Befestigung einer Bürstenkammerabdeckung auf. Diese Bürstenkammerabdeckung kann beispielsweise als Schottblech ausgebildet sein und die Bürstenkammer im nicht durch das Werkstück abgedeckten Bereich nach unten hin abdecken. Damit wird die Flexibilität der Vorrichtung wirkungsvoll gesteigert.

Die Erfindung wird nun nachfolgend anhand eines Ausführungsbeispieles unter Bezugnahme auf die beigefügte Zeichnung näher erläutert. Dabei zeigen:
- Fig. 1: eine Schnittansicht einer erfindungsgemäßen Vorrichtung, und
- Fig. 2: eine Schnittansicht der Vorrichtung der Fig. 1 mit abgesenkter Bürste.

In Fig. 1 ist eine Schnittansicht durch eine Vorrichtung 1 dargestellt. Die Vorrichtung 1 weist ein Gehäuse 3 auf, welches aus einem Aluminiumstranggußprofil besteht und eine Bürstenkammer 5, einen Absaugkanal 7 sowie eine Motorkammer 9 aufweist. An der Außenseite des Gehäuses 3 sind mehrere T-förmige Befestigungsnuten 11 vorgesehen, sowie ein mit dem Absaugkanal 7 verbundener Absaugstutzen 13. Der Absaugstutzen 13 ist mit einer nicht dargestellten Ableitung verbunden, die wiederum mit einem nicht dargestellten Sauggebläse sowie einem nicht dargestellten Filter verbunden ist. In der Motorkammer 9 ist ein Motor 15 angeordnet, der beispielsweise als Drehstrommotor ausgebildet ist, dessen Drehzahl über einen Frequenzumrichter stufenlos einstellbar ist. In der Bürstenkammer 5 ist eine Walzenbürste 17 angeordnet, die über einen Antriebsriemen 19 vom Motor 15 angetrieben wird. In der Bürstenkammer 5 ist weiterhin eine Flachstrahldüse 21 angeordnet, die einen Luftstrom 23 erzeugt und mit einem Druckluftkanal 25 verbunden ist. Schließlich ist in der Bürstenkammer 5 noch ein zweiter Ionisierungsstab 27 angeordnet, der positive und negative Ionen erzeugt. Der zweiten Ionisierungsstab 27 ist dabei in Bewegungsrichtung eines zu reinigenden Werkstückes 29 betrachtet, wie durch den Pfeil 31 angedeutet, am hinteren Ende der Bürstenkammer 5 angeordnet. Am vorderen Ende der Bürstenkammer 5 mündet der Absaugkanal 7 mit einem düsenförmigen Lippenkanal 33. Die äußere Lippe 35 des Lippenkanals 33 ist dabei bis zum Werkstück 29 herabgezogen und benachbart zu diesem angeordnet, während die innere Lippe 37 nach oben höhenversetzt zur äußeren Lippe 35 angeordnet ist. An der Außenseite des Gehäuses 3 ist weiterhin vor der Bürstenkammer 5 in Zuführrichtung 31 des Werkstückes 29 betrachtet, ein erster Ionisierungsstab 39 zur Vorionisation der Oberfläche des Werkstückes 29 angeordnet. Am hinteren Ende des Gehäuses 3 befindet sich schließlich noch am Auslauf der Bürstenkammer 5 eine Befestigungsvorrichtung 41, an der eine Abdeckung für die Bürstenkammer 5 befestigt werden kann. Diese nicht dargestellte Abdeckung dichtet die Bürstenkammer 5 nach unten hin ab, wenn ein Werkstück mit geringer Breite entladen und entstaubt werden soll, so daß die Absaugung ihre volle Wirkung behält.

Die hier beschriebene Vorrichtung 1 zur elektrostatischen Oberflächenentladung und Entstaubung von Werkstücken arbeitet wie folgt. Ein Werkstück 29 mit elektrostatisch und/oder mechanisch oder hygroskopisch gebundenen Partikeln 43 wird der Vorrichtung 1 in Richtung des Pfeils 31 zugeführt. Die an der Einlaufseite des Gehäuses 1 angeordnete Vorionisation 39 leitet positive und negative Ionen auf die Oberfläche des Werkstückes 29 und hebt so die elektrostatischen Bindungskräfte zwischen Partikeln 43 und Oberfläche des Werkstückes 29 auf. Das elektrostatisch entladene Werkstück 29 gelangt dann weiter in die Bürstenkammer 5, wo die elektrostatisch entladenen, aber möglicherweise noch mechanisch oder hygroskopisch an der Oberfläche des Werkstückes 29 haftenden Partikel 43 mittels der Walzenbürste 17, welche entgegen der Zuführrichtung 31 rotiert, von der Oberfläche des Werkstück 29 gelöst und zum Lippenkanal 33 befördert werden. Dort werden die Partikel 43 von der Luftströmung des Absaugkanals 7 erfaßt und durch den Absaugstutzen 13 zu einem nicht dargestellten Filter weitergeleitet. Nach dem Abbürsten durch die Bürste 17 gelangt das Werkstück 29 zum hinteren Bereich der Bürstenkammer 5, wo die Nachionisation 27 angeordnet ist. Diese erzeugt ebenfalls positive und negative Ionen und bewirkt eine kontinuierliche Entladung sowohl der Oberfläche des Werkstückes 29 als auch der Bürste 17. Damit wird sichergestellt, daß nach der Entladung und Reinigung des Werkstückes 29 keine weitere Verschmutzung der Oberfläche durch eine statische Aufladung erfolgen kann. In diesem Bereich der Bürstenkammer 5 mündet außerdem die Flachstrahldüse 21, die einen Luftstrom 23 auf die Oberfläche des Werkstückes 29 entgegen dessen Zuführrichtung 31 und auf die Bürste 17 richtet. Auf diese Weise wird zum einen ein Luftschild erzeugt, welches verhindert, daß abgelöste Partikel 43 an der Nachionisation 27 vorbei aus dem Gehäuse 3 gelangen können. Zum anderen wird in diesem Bereich der Bürstenkammer 5 ein Überdruck erzeugt, so daß die Luft zwischen der Walzenbürste 17 und der oberen Begrenzung 45 der Bürstenkammer 5 zum Nutenkanal 33 strömt und in den Absaugkanal 7 gelangt, so daß auf diesem Wege keine Partikel 43 aus dem Gehäuse 3 austreten können. Weiterhin werden durch den Luftstrahl 23 die Borsten der Bürste 17 in deren Drehrichtung verbogen, so daß die Borsten der Bürste 17 im Kontaktbereich zum Werkstück 29 verdichtet sind und eine bessere Reinigung der Oberfläche des Werkstückes 29 bewirken.

Wenn das Werkstück 29 das Gehäuse 3 verläßt, ist es entladen und entstaubt, wobei auch mechanisch und/oder hygroskopisch anhaftenden Partikel entfernt wurden.

In Fig. 2 ist die Vorrichtung 1 der Fig. 1 mit abgesenkter Bürste 17 im Schnitt dargestellt. Es kann hier auf eine erneute ausführliche Beschreibung der Vorrichtung 1 verzichtet werden, da hier der Unterschied zur Fig. 1 lediglich in der abgesenkten Bürstenwalze 17 besteht. Das zu entladende und zu reinigende Werkstück 29 weist hier eine Vertiefung 47 auf, die durch die abgesenkte Bürstenwalze dennoch zuverlässig in der unter Bezugnahme auf die Fig. 1 beschriebenen Weise gereinigt wird, so daß die Partikel 43 in den Absaugkanal 7 befördert werden.

### Bezugszeichenliste

- 1: Vorrichtung
- 3: Gehäuse
- 5: Bürstenkammer
- 7: Absaugkanal
- 9: Motorkammer
- 12: Befestigungsnut
- 13: Absaugstutzen
- 15: Motor
- 17: Bürste
- 19: Antriebsriemen
- 21: Flachstrahldüse
- 23: Luftstrom
- 25: Druckluftkanal
- 27: zweiter Ionisierungsstab/Nachionisation
- 29: Werkstück
- 31: Zuführrichtung
- 33: Lippenkanal
- 35: äußere Lippe
- 37: innere Lippe
- 39: erster Ionisierungsstab/Vorionisation
- 41: Befestigungsvorrichtung
- 43: Staubpartikel
- 45: obere Begrenzung
- 47: Vertiefung

## Patentansprüche

1. Verfahren zur elektrostatischen Oberflächenentladung und Entstaubung von Werkstücken (29),
- bei dem mit einem ersten Ionisierungsstab (39) positive und negative Ionen erzeugt und auf die Werkstückoberfläche geleitet werden,
- anschließend die Staubpartikel (43) mit mindestens einer, in einer Bürstenkammer (5) angeordneten Bürste (17) von der Werkstückoberfläche abgelöst und zu einem in Zuführrichtung des Werkstückes betrachtet vor der Bürste in die Bürstenkammer (5) mündenden Absaugkanal (7) gefördert und abgesaugt werden,
- in einem in Zuführrichtung des Werkstückes (29) betrachtet nachfolgenden Bereich der Bürstenkammer (5) mittels mindestens eines durch Düsen (21) in die Bürstenkammer (5) austretenden, vorzugsweise in einem Winkel auf die Werkstückoberfläche gerichteten Luftstrahls (23) ein Überdruck erzeugt wird,
- und mit einem zweiten Ionisierungsstab (27) positive und negative Ionen erzeugt und auf die entstaubte Werkstückoberfläche und mindestens einen Teilbereich der Bürste (17) geleitet werden.

2. Verfahren nach Anspruch 1,
**dadurch gekennzeichnet, daß** der Luftstrahl (23) in einem Winkel gegen die Zuführrichtung (31) des Werkstückes (29) auf die Werkstückoberfläche und die Bürste (17) gerichtet ist und die Borsten im Kontaktbereich zum Werkstück (29) gegen die Zuführrichtung (31) umbiegt, so daß die Borsten in diesem Bereich verdichtet werden.

3. Verfahren nach Anspruch 1 oder 2,
**dadurch gekennzeichnet, daß** ein Teil der durch den Luftstrahl (23) zugeführten Luft zwischen der Bürste (17) und der oberen Begrenzung (45) der Bürstenkammer (5) zum Absaugkanal (7) geleitet wird.

4. Verfahren nach einem der vorangehenden Ansprüche,
**dadurch gekennzeichnet, daß** die Staubpartikel (43) durch eine rotierende Bürste (17) von der Werkstückoberfläche abgelöst werden.

5. Verfahren nach einem der vorangehenden Ansprüche,
**dadurch gekennzeichnet, daß** die Bürste (17) zum Reinigen von Vertiefungen (47) oder Erhöhungen zumindest bereichsweise in der Höhe verstellt wird.

6. Verfahren nach einem der vorangehenden Ansprüche,
**dadurch gekennzeichnet, daß** der Luftstrahl (23) mittels Flachstrahldüsen (21) erzeugt wird.

7. Verfahren nach Anspruch 6,
**dadurch gekennzeichnet, daß** die Flachstrahldüsen (21) ein Luftschild (23) erzeugen und die Ionen des zweiten Ionisierungsstabes (27) zum Kontaktbereich von Bürste (17) und Werkstück (29) leitet.

8. Vorrichtung zur Durchführung des Verfahrens nach Anspruch 1,
- mit mindestens einer in einer Bürstenkammer (5) angeordneten Bürste (17) zum Bürsten der Werkstückoberfläche,
- einem ersten Ionisierungsstab (39) zur Erzeugung positiver und negativer Ionen, der in Zuführrichtung (31) des zu entladenden und reinigenden Werkstückes (29) betrachtet vor der Bürstenkammer (5) angeordnet ist,
- mindestens einem in die Bürstenkammer (5) mündenden Absaugkanal (7) zum Absaugen der von der Werkstückoberfläche abgelösten Staubpartikel (43), wobei der Absaugkanal (7) in Zuführrichtung (31) des Werkstückes (29) betrachtet vor der Bürste (17) in die Bürstenkammer (5) mündet,
- mindestens einer nach der Bürste (17) angeordneten Düse (21) zum Zuführen eines Luftstrahles (23) in einen nach der Bürste angeordneten Bereich der Bürstenkammer (5), in dem dadurch ein Überdruck erzeugt wird,
- und einem nach der Düse (21) angeordneten zweiten Ionisierungsstab (27) zum Erzeugen positiver und negativer Ionen.

9. Vorrichtung nach Anspruch 8,
**dadurch gekennzeichnet, daß** die Bürste eine rotierende Walzenbürste (17) ist.

10. Vorrichtung nach Anspruch 8 oder 9,
**dadurch gekennzeichnet, daß** die Bürste (17) höhenverstellbar ist.

11. Vorrichtung nach einem der Ansprüche 8 bis 10,
**dadurch gekennzeichnet, daß** die Bürste (17) aus Segmenten zusammengesetzt ist.

12. Vorrichtung nach einem der Ansprüche 8 bis 11,
**dadurch gekennzeichnet, daß** die Mündung des Absaugkanals (7) zur Bürstenkammer (5) als im Querschnitt düsenförmiger Lippenkanal (33) ausgebildet ist.

13. Vorrichtung nach Anspruch 12,
**dadurch gekennzeichnet, daß** die äußere Lippe (35) verlängert und benachbart zum Werkstück (29) angeordnet ist, und die innere Lippe (37) gegenüber der äußeren Lippe (35) nach oben höhenversetzt angeordnet ist.

14. Vorrichtung nach einem der Ansprüche 8 bis 13,
**dadurch gekennzeichnet, daß** die Düse eine Flachstrahldüse (21) ist.

15. Vorrichtung nach Anspruch 14,
**dadurch gekennzeichnet, daß** die Flachstrahldüse (21) entgegen der Zuführrichtung (31) des Werkstückes (29) zur Werkstückoberfläche geneigt und auf den Kontaktbereich der Bürste (17) mit dem Werkstück (29) gerichtet ist.

16. Vorrichtung nach einem der Ansprüche 8 bis 15,
**dadurch gekennzeichnet, daß** das Gehäuse (3) der Vorrichtung (1) aus Aluminiumstranggußprofil besteht.

17. Vorrichtung nach einem der Ansprüche 8 bis 16,
**dadurch gekennzeichnet, daß** das Gehäuse (3) Befestigungsnuten (11) aufweist.

18. Vorrichtung nach einem der Ansprüche 8 bis 17,
**dadurch gekennzeichnet, daß** das Gehäuse (3) eine Vorrichtung (41) zur Befestigung einer Bürstenkammerabdeckung aufweist.

## Claims

1. A method for the electrostatic surface discharge and removal of dust from workpieces (29),
- in which positive and negative ions are generated with a first ionising rod (39) and are directed on to the workpiece surface,
- subsequently, the dust particles (43) are loosened from the workpiece surface by at least one brush (17) disposed in a brush chamber (5) and are conveyed to a suction duct (7) opening into the brush chamber (5), disposed upstream of the brush viewed in the feed direction of the workpiece, and are sucked away,
- in a succeeding region of the brush chamber (5), viewed in the feed direction of the workpiece, an overpressure is created by means of at least one air jet (23) emerging through nozzles (21) into the brush chamber (5) and preferably directed at an angle to the workpiece surface,
- and positive and negative ions are generated with a second ionising rod (27) and are directed on to the dedusted workpiece surface and on to at least a part of the brush (17).

2. A method according to Claim 1, **characterised in that** the air jet (23) is directed at an angle to the feed direction (31) of the workpiece (29) on to the workpiece surface and the brush (17), and bends the bristles over in the contact zone with the workpiece (29) counter to the feed direction so that the bristles are compacted in this zone.

3. A method according to Claim 1 or 2, **characterised in that** one part of the air supplied by the air jet (23) is directed between the brush (17 ) and the upper boundary (45) of the brush chamber (5) towards the suction duct (7).

4. A method according to any one of the preceding Claims, **characterised in that** the dust particles (43) are loosened from the workpiece surface by a rotating brush (17).

5. A method according to any one of the preceding Claims, **characterised in that** the brush (17) is adjusted in height at least zonally for the cleaning of recesses (47) or raised portions.

6. A method according to any one of the preceding Claims, **characterised in that** the air jet (23) is produced by means of slot nozzles (21).

7. A method according to Claim 6, **characterised in that** the slot nozzles (21) create an air shield (23) and direct the ions of the second ionising rod (27) towards the contact region between the brush (17) and the workpiece (29).

8. An apparatus for carrying out the method according to Claim 1,
- with at least one brush (17) disposed in a brush chamber (5) for brushing the workpiece surface,
- with a first ionising rod (29) for generating positive and negative ions, which is arranged upstream of the brush chamber (5), viewed in the feed direction (31) of the workpiece (29) to be discharged and cleaned,
- with at least one suction duct (7) opening into the brush chamber (5) for sucking the dust particles (43) loosened from the workpiece surface, wherein the suction duct (7) opens into the brush chamber (5) upstream of the brush (17), viewed in the feed direction (31) of the workplace (29),
- with at least one nozzle (21) disposed downstream of the brush (17) for feeding an air jet (23) into a zone of the brush chamber (5) disposed downstream of the brush, in which an overpressure is created thereby,
- and with a second ionising rod (27) disposed downstream of the nozzle (21) for generating positive and negative ions.

9. An apparatus according to Claim 8, **characterised in that** the brush is a rotating cylinder brush (17).

10. An apparatus according to Claim 8 or 9, **characterised in that** the brush (17) can be adjusted in height.

11. An apparatus according to any one of Claims 8 to 10, **characterised in that** the brush (17) is composed of segments.

12. An apparatus according to any one of Claims 8 to 11, **characterised in that** the mouth of the suction duct (7) into the brush chamber (5) is in the form of a lip seal (33) of nozzle-shaped cross-section.

13. An apparatus according to Claim 12, **characterised in that** the outer lip (35) is extended and arranged adjacent the workpiece (29), and the inner lip (37) is arranged vertically offset upwards relative to the outer lip (35).

14. An apparatus according to any one of Claims 8 to 13, **characterised in that** the nozzle is a slot nozzle (21).

15. An apparatus according to Claim 14, **characterised in that** the slot nozzle (21) is inclined towards the workpiece surface counter to the feed direction (31) of the workpiece (29) and is directed on to the region between the brush (17) and the workpiece (29).

16. An apparatus according to any one of Claims 8 to 15, **characterised in that** the housing (3) of the apparatus (1) consists of extruded aluminium section.

17. An apparatus according to any one of Claims 8 to 16, **characterised in that** the housing (3) has fastening slots (11).

18. An apparatus according to any one of Claims 8 to 17, **characterised in that** the housing (3) has a device (41) for securing a brush chamber cover.

## Revendications

1. Procédé pour la décharge superficielle et le dépoussiérage électrostatiques de pièces (29),
- dans lequel des ions positifs et négatifs sont produits par une première barre d'ionisation (39) et conduits à la surface de la pièce,
- ensuite les particules de poussière (43) sont séparées de la surface de la pièce par au moins une brosse (17) disposée dans une chambre de brosse (5) et transportées et aspirées dans un canal d'aspiration (7) débouchant dans la chambre de brosse (5) en avant de la brosse, par rapport à la direction d'amenée de la pièce,
- une surpression est produite dans une région consécutive de la chambre de brosse (5), par rapport à la direction d'amenée de la pièce, par au moins un jet d'air (23) pénétrant dans la chambre de brosse (5) par des buses (21), et de préférence dirigé selon un angle par rapport à la surface de la pièce,
- et des ions positifs et négatifs sont produits par une deuxième barre d'ionisation (27) et conduits sur la surface dépoussiérée de la pièce et au moins une région partielle de la brosse (17).

2. Procédé selon la revendication 1, **caractérisé en ce que** le jet d'air (23) est dirigé avec un angle à l'encontre de la direction d'amenée (31) de la pièce (29) sur la surface de la pièce et la brosse (17), et les poils de brosse dans la région de contact de la pièce (29) sont recourbés à l'encontre de la direction d'amenée (23) en sorte que les poils de brosse sont comprimés dans cette région.

3. Procédé selon la revendication 1 ou 2, **caractérisé en ce qu'**une partie de l'air amené par le jet d'air (23) entre la brosse (17) et la limite supérieure (45) de la chambre de brosse (5) est conduite au canal d'aspiration (7).

4. Procédé selon l'une des revendications précédentes, **caractérisé en ce que** les particules de poussière (43) sont séparées de la surface de la pièce par une brosse rotative (17).

5. Procédé selon l'une des revendications précédentes, **caractérisé en ce que** la brosse (17) est réglable en hauteur, au moins dans une région, pour le nettoyage d'évidements (47) ou de bosses.

6. Procédé selon l'une des revendications précédentes, **caractérisé en ce que** le jet d'air (23) est produit au moyen d'éjecteurs plats (21).

7. Procédé selon la revendication 6, **caractérisé en ce que** les éjecteurs plats (21) produisent un écran d'air (23) et les ions de la deuxième barre d'ionisation (27) sont conduits dans la région de contact de la brosse (17) et de la pièce (29).

8. Dispositif pour la mise en oeuvre du procédé selon la revendication 1,
- avec au moins une brosse (17) disposée dans une chambre de brosse (5) pour le brossage de la surface de la pièce,
- une première barre d'ionisation (39) pour la production d'ions positifs et négatifs, qui est disposée en avant de la chambre de brosse (5) par rapport à la direction d'amenée (31) de la pièce (29) à décharger et nettoyer,
- au moins un canal d'aspiration (7) débouchant dans la chambre de brosse (5) pour l'aspiration des particules de poussière (43) séparées de la surface de la pièce, le canal d'aspiration (7) débouchant dans la chambre de brosse (5) en avant de la brosse (17) par rapport à la direction d'amenée (31) de la pièce (29),
- au moins une buse (21) disposée après la brosse (17) pour amener un jet d'air (23) dans une région de la chambre de brosse (5) disposée après la brosse, dans laquelle est ainsi produite une surpression,
- et une deuxième barre d'ionisation (27) disposée après la buse (21) pour produire des ions positifs et négatifs.

9. Procédé selon la revendication 8, **caractérisée en ce que** la brosse est une brosse cylindrique (17).

10. Dispositif selon la revendication 8 ou 9, **caractérisée en ce que** la brosse (17) est réglable en hauteur.

11. Dispositif selon l'une des revendications 8 à 10, **caractérisé en ce que** la brosse (17) est composée de segments.

12. Dispositif selon l'une des revendications 8 à 11, **caractérisé en ce que** l'embouchure du canal d'aspiration (7) dans la chambre de brosse (5) est réalisée sous la forme d'un canal à lèvres (33) ayant en section la forme d'une buse.

13. Dispositif selon la revendication 12, **caractérisé en ce que** la lèvre extérieure (35) se prolonge et est disposée près de la pièce (29), et la lèvre intérieure (37) est disposée décalée en hauteur vers le haut par rapport à la lèvre extérieure (35).

14. Dispositif selon l'une des revendications 8 à 13, **caractérisé en ce que** la buse est un éjecteur plat (21).

15. Dispositif selon la revendication 14, **caractérisé en ce que** l'éjecteur plat (21) est incliné à l'encontre de la direction d'amenée (31) de la pièce (29) sur la surface de la pièce et est dirigé sur la région de contact de la brosse (17) avec la pièce (29).

16. Dispositif selon l'une des revendications 8 à 15, **caractérisé en ce que** le boîtier (3) du dispositif (1) est formé d'un profilé obtenu par coulée continue d'aluminium.

17. Procédé selon l'une des revendications 8 à 16, **caractérisé en ce que** le boîtier (3) présente des rainures de fixation (11).

18. Dispositif selon l'une des revendications 8 à 17, **caractérisé en ce que** le boîtier (3) présente un dispositif (41) pour la fixation d'un couvercle de chambre de brosse.
